# FASCICULE DE BREVET EUROPEEN

(11) **EP 0 541 413 B1**
(45) Date de publication et mention de la délivrance du brevet: **08.01.1997**
(21) Numéro de dépôt: 92402759.2
(22) Date de dépôt: 09.10.1992
(51) Int. Cl.: F21V 7/12, F21V 17/04

(54) **Dispositif applicable aux lampes à tubes permettant de reduire la consommation d'énergie active sans modification du flux lumineux**
Vorrichtung zur Reduzierung des Energieverbrauchs einer Leuchtröhre ohne Änderung der Lichtleistung
Device for reducing the energy consumption of a light tube without modifying its luminosity

(30) Priorité: 09.10.1991 AR 320880
(43) Date de publication de la demande: 12.05.1993
(73) Titulaire: COMPANIA KELMAS S.A., Montevideo (UY)
(72) Inventeur: Mulieri, Norberto Miguel, Castelar, Pcia. de Buenos Aires (AR)
(74) Mandataire: Hasenrader, Hubert

(56) Documents cités:
- DE-A- 2 410 037
- DE-C- 838 796
- US-A- 4 431 948
- PATENT ABSTRACTS OF JAPAN vol. 10, no. 367 (E-462)(2424) 9 Décembre 1986 & JP-A-61 163 554 (MATSUSHITA ELECTRIC IND CO LTD) 24 Julliet 1986
- NEUES AUS DER TECHNIK no. 6, 1 Décembre 1963, WURZBURG page 4 'Schaltung zum Betrieb von Hochdruck-Gasentladungslampen mit verschiedener Helligkeit'

## Description

La présente invention se rapporte à un dispositif applicable aux lampes à tube à décharge dans un gaz, qui permet de réduire de 40 % la consommation d'énergie active sans modification du flux lumineux du tube sur lequel il est monté, et qui, en outre, réduit la contamination de l'environnement par rayonnement de rayons ultraviolets.

On entend par rayons ultraviolets les radiations électromagnétiques qui ont une longueur d'onde comprise entre 100 et 400 nm (nanomètres).

Les rayons ultraviolets sont invisibles et se classent en trois bandes : grandes ondes, appelées rayons UV-A, de 315 à 400 nm, ondes moyennes, rayons UV-B, de 280 à 315 nm et ondes courtes, rayons UV-C, de 100 à 280 nm.

Le rayonnement de la bande UV-A traverse presque tous les types de verre et ne provoque pratiquement pas d'érythème (rougeur de la peau humaine). Il possède la propriété de provoquer la fluorescence de certaines matières et de provoquer des réactions photochimiques, entre autres. Le rayonnement de la bande UV-B provoque des effets d'érythème et de pigmentation (bronzage) de la peau. Ces rayonnements sont utilisés principalement à des fins thérapeutiques (lampes solaires). Le rayonnement de la bande UV-C, qui a son efficacité maximale aux alentours de 254 nm de longueur d'onde, peut donner lieu à des phénomènes de fluorescence dans certaines matières et provoquer des érythèmes et de la conjonctivite.

Les bandes "A" et "B" traversent presque tous les types de verre et la bande courte, ou "C", est celle qui excite et produit le plus grand effet photonique sur le phosphore, en provoquant l'émission de photons lumineux.

Le point de plus grande production de photons se place plus spécifiquement aux 253,7 nm de longueur d'onde ; c'est l'effet qu'on obtient dans la cavité ionisée des tubes par bombardement électronique.

Cet effet n'est pas pur et il se produit des pourcentages élevés d'autres longueurs d'onde d'UV dans les bandes courte, moyenne et grande, au-dessus et au-dessous de la valeur optimum 253,7 nm, et qui se manifestent sous la forme d'harmoniques dans les bandes moyenne et grande, en atteignant même la plage lumineuse au-dessus des 400 nm. Ce pourcentage d'UV qui sont capables de traverser le verre du tube, et qui exigerait une couche plus épaisse de phosphore pour décharger son énergie, est perdu et ne contribue pas à la production photonique, de sorte qu'on n'obtient pas le rendement optimum du tube fluorescent.

Les fabricants de tubes ont fait diverses tentatives pour augmenter la luminosité de ces tubes et, pour cela, ils munissent les tubes d'une couche réfléchissante disposée à l'intérieur du verre de ce tube, mais sans obtenir par ce moyen une augmentation notable du flux lumineux, ni aucun avantage additionnel.

DE-C-838 796 dévoile un tube fluorescent qui comporte une surface réflectrice en argent, mercure ou amalgame sur une partie de sa paroi en verre.

Le but de la présente invention est donc de parvenir à une meilleure exploitation du rayonnement ultraviolet dans les tubes fluorescents de manière à obtenir une augmentation du flux lumineux de ce rayonnement, et de réaliser une réduction considérable de la consommation d'énergie pour un flux lumineux équivalent au flux d'origine indiqué au catalogue.

DE-A-2 410 037 concerne un dispositif conforme au préambule de la revendication 1.

L'invention atteint son but par les caractéristiques décrites dans la partie caractérisante de la revendication 1.

Dans les tubes classiques, les enveloppes de phosphore et de verre produisent une atténuation de 90% de la lumière qui les traverse, et ce sont donc les rayons ultraviolets dans les bandes grande et moyenne (A + B) qui, en traversant de nouveau les enveloppes, produisent le flux lumineux excédentaire.

Avec le dispositif de la présente invention, il se produit un recyclage des rayons ultraviolets dans le tube par effet réflecteur.

D'autres caractéristiques et avantages de l'invention seront mieux compris à la lecture de la description qui va suivre, d'un exemple de réalisation et en se référant aux dessins annexés sur lesquels,
la figure 1 est une vue de côté d'un tube fluorescent équipé du dispositif selon l'invention ;
la figure 2 est une coupe selon la ligne A-A du tube de la figure 1 ;
la figure 3 représente une seconde forme de réalisation du dispositif selon l'invention ; et
la figure 4 représente une vue en coupe du dispositif selon l'invention, représenté sur la figure 3, monté sur un tube.

Les figures 1 et 2 montrent un tube fluorescent 1 dont le demi-cylindre supérieur 3 a été recouvert d'un abat-jour 5 dont la surface réfléchissante est en contact avec la surface extérieure du verre de ce demi-cylindre 3, le demi-cylindre inférieur 2 restant comme surface émissive de lumière. Cet abat-jour 5 est formé de préférence d'aluminium traité, seul, ou d'aluminium plus un réticule de plâtre, qui peut aussi être de vernis à l'aluminium, seul ou complété d'un réticule de plâtre, avec du plastique aluminié et/ou d'une impression sérigraphique de plâtre, etc..

Cet abat-jour 5, qui permet au processus d'irradiation photonique du phosphore de se réaliser pleinement sous l'effet des rayons UV (ondes moyennes et basses) qui se sont échappés à travers la fine couche de phosphates et qui ont traversé le verre du demi-cylindre supérieur 3 et sont renvoyés vers l'intérieur du tube 1 par la surface réfléchissante de l'abat-jour 5.

De cette façon, on profite de façon optimale de la capacité lumineuse du tube, dont les rayons UV peuvent être orientés, concentrés et recyclés dans un seul et même sens au moyen de l'abat-jour 5, en attaquant le phosphore à trois occasions : la première en sortant à travers le demi-cylindre supérieur 3 ; la seconde, lorsque les rayons sont réfléchis vers l'intérieur par l'abat-jour 5 du demi-cylindre supérieur 3 et la troisième, en sortant à travers le demi-cylindre inférieur 2. La "fenêtre" ou le demi-cylindre inférieur 2, qui résulte de la présence de l'abat-jour extérieur 5, qui est imprimé ou collé au tube 1 et couvre le pourcentage de dimensions (par rapport au périmètre du tube) le plus adéquat, permet d'obtenir une concentration lumineuse dans la fenêtre, ou dans le demi-cylindre inférieur 2, ce qui répond à des courbes de rendement élevé (conversion UV-lumière). Après avoir obtenu cet effet de concentration, c'est-à-dire en tirant parti des rayons UV de grandes ondes et d'ondes moyennes, qui peuvent traverser le verre du tube 1 et en les faisant rentrer par l'action réfléchissante de l'abat-jour 5, on a modifié les résultats habituels dans une mesure convaincante et efficace.

On obtient de cette façon un rendement lumineux qui, selon les mesures effectuées, atteint jusqu'à une amélioration de 100 % des valeurs annoncées par le catalogue.

Si, dans l'application de l'invention, on travaille sous une tension de 220 V, qui est habituelle on provoque une augmentation excessive de la température du tube 1, qui dépasse alors les 55°C (qui est la température normale de travail) et atteint jusqu'à 65 ou 70°C. Etant donné que ceci raccourcirait sensiblement la durée de vie utile du tube fluorescent et annulerait l'effet recherché, et en outre, abaisserait la production de UV, lorsqu'on sort du niveau idéal de température, qui est de 25 à 35 degrés Celsius, il est nécessaire d'associer à l'abat-jour 5 un élément abaisseur de tension, non représenté, qui abaisse la tension de travail à 170 V.

Ledit élément abaisseur de tension peut être constitué par un élément résistant intégré à l'abat-jour 5 et qui est de préférence constitué par une résistance imprimée faite de métal ou d'une matière résistante du type des résines semi-conductrices cuites, et collé au verre sur sa paroi extérieure, sur la tôle d'aluminium, sur des bases plastiques ou rigides du type de l'alumine, éventuellement avec un condensateur plat qui peut être collé audit abat-jour 5 ou collé sur l'élément de support 7. Il peut aussi être composé, entre autres, d'un auto-transformateur ou d'un élément résistant et d'un condensateur connectés en série, ou encore il peut comprendre un condensateur associé à un temporisateur connecté à un triac et une bobine connectés en série. Cet élément abaisseur de tension est connecté aux bornes 4 du tube fluorescent 1, à l'aide de moyens de connexion qui sont de préférence composés de conducteurs isolés, non représentés.

Ceci signifie qu'en utilisant le dispositif selon l'invention, on peut travailler avec une tension d'alimentation plus basse pour obtenir un nombre de lumens égal à celui que le tube fluorescent avait avant le montage du dispositif selon l'invention. Toutefois, sans modifier le flux lumineux d'origine, en travaillant avec seulement 170 V de tension d'alimentation, on obtient une importante réduction de la consommation d'énergie.

On a aussi découvert qu'avec le dispositif selon l'invention, on peut allumer les tubes sans avoir besoin de la réactance utilisée habituellement pour cela.

On a réalisé des mesures dans lequelles la consommation normale d'un tube de 40 W travaillant à 220 V, est de 420 à 440 mA en moyenne. A ce même tube, on a appliqué le dispositif selon l'invention et, pour un même niveau de flux lumineux, à 170 V de tension d'alimentation, les mesures ont indiqué une réduction du courant de travail de l'ordre de 200 mA.

Ceci signifie que, pour un même niveau d'éclairage, on obtient des réductions d'énergie d'environ 50%.

Une seconde forme de réalisation préférée de l'invention qui est représentée sur les figures 3 et 4, est celle dans laquelle l'abat-jour réfléchissant 5' est muni sur sa surface intérieure d'un élément de support 7 dont le diamètre coïncide avec le diamètre du tube 1, et est muni en outre d'ailettes 6 qui orientent le flux lumineux qui sort par le demi-cylindre 2.

Dans ledit abat-jour 5' est incorporé l'un quelconque des éléments abaisseurs de tension précités, qui se connecte aux bornes 4 du tube à l'aide de moyens de connexion non représentés.

Cet abat-jour 5' peut être appliqué facilement aux installations domestiques déjà existantes.

Un avantage additionnel qu'on obtient en travaillant sous basse tension, c'est-à-dire aux environs de 170 V, consiste en ce que le tube travaille à des régimes de température entre 25 et 30°C, dans une température ambiante de 23°C. Le fait de travailler à ces températures allonge la vie utile du tube et est très avantageux pour obtenir un meilleur éclairage, puisque c'est la plage idéale de température indiquée par les fabricants pour la production de UV dans les tubes.

Bien entendu, diverses modifications peuvent être apportées par l'homme d'art au dispositif qui vient d'être décrit à titre d'exemple non limitatif sans sortir du cadre de l'invention.

## Revendications

1. Dispositif, applicable à des tubes fluorescents et lampes à tube à décharge dans un gaz, capable de réduire la consommation d'énergie sans modifier le flux lumineux de ces tubes, composé d'un abat-jour réfléchissant, qui est construit en aluminium traité, en aluminium et/ou réticule de plâtre, vernis d'aluminium et/ou réticule de plâtre, matière plastique aluminiée et/ou réticule de plâtre ou équivalents, dont le diamètre intérieur minimum coïncide avec le diamètre extérieur du verre de tube fluorescent et qui possède une section ayant sensiblement la forme d'un arc, caractérisé en ce qu'un élément abaisseur de tension équipé de moyens pour se connecter aux bornes (4) du tube fluorescent (1) est intégré à l'abat-jour (5).

2. Dispositif selon la revendication 1, caractérisé en ce que ledit abat-jour (5) est intégré au verre du tube fluorescent (1).

3. Dispositif selon la revendication 1, caractérisé en ce que ledit abat-jour (5) est en coïncidence avec le tube fluorescent et appuyé sur ce dernier.

4. Dispositif selon la revendication 3, caractérisé en ce que ledit abat-jour (5) est muni d'ailettes d'orientation du flux lumineux.

5. Dispositif selon la revendication 1, caractérisé en ce que ledit élément abaisseur de tension est composé d'une résistance imprimée en métal ou matière résistante.

6. Dispositif selon la revendication 5, caractérisé en ce que ladite matière résistante est du type des résistances semi-conductrices cuites.

7. Dispositif selon la revendication 1, caractérisé en ce que ledit élément abaisseur de tension est un condensateur associé à un temporisateur connecté à un triac et une bobine connectés en série.

8. Dispositif selon la revendication 1, caractérisé en ce que ledit élément abaisseur de tension est constitué par un élément résistant et un condensateur connectés en série.

9. Dispositif selon la revendication 1, caractérisé en ce que ledit élément abaisseur de tension est un auto-transformateur.

10. Dispositif selon une quelconque des revendications précédentes, caractérisé en ce que ledit arc coïncide sensiblement avec la moitié de la surface extérieure du tube.

## Patentansprüche

1. Vorrichtung, die auf Leuchtstoffröhren und Gasentladungsröhrenlampen anwendbar in der Lage ist, den Energieverbrauch ohne Änderung der Lichtleistung zu reduzieren, zusammengesetzt ist aus einem reflektierenden Lampenschirm, der aus behandeltem Aluminium, aus Aluminium und/oder Gipsnetz, aus Aluminiumlack und/oder Gipsnetz, aus aluminiertem Kunststoff und/oder Gipsnetz oder Äquivalenten hergestellt ist, dessen kleinster Innendurchmesser mit dem Außendurchmesser des Glases der Leuchtröhre zusammenfällt und der von einer im wesentlichen bogenförmigen Querschnittsgestalt ist, dadurch gekennzeichnet, daß in den Lampenschirm (5) ein spannungserniedrigendes Bauteil eingegliedert ist, das mit Mitteln zum Anschließen an die Klemmen (4) der Leuchtstoffröhre (1) versehen ist.

2. Vorrichtung nach Anspruch 1,
dadurch gekennzeichnet, daß der genannte Lampenschirm (5) in das Glas der Leuchtstoffröhre (1) eingegliedert ist.

3. Vorrichtung nach Anspruch 1,
dadurch gekennzeichnet, daß der genannte Lampenschirm (5) mit der Leuchtstoffröhre zusammenfällt und sich an ihr abstützt.

4. Vorrichtung nach Anspruch 3,
dadurch gekennzeichnet, daß der genannte Lampenschirm (5) mit Flanschen zum Richten des Lichtstroms versehen ist.

5. Vorrichtung nach Anspruch 1,
dadurch gekennzeichnet, daß das genannte spannungserniedrigende Bauteil von einem gedruckten Widerstand aus Metall oder Widerstandswerkstoff gebildet ist.

6. Vorrichtung nach Anspruch 5,
dadurch gekennzeichnet, daß der genannte Widerstandswerkstoff vom Typ der gehärteten halbleitenden Harze ist.

7. Vorrichtung nach Anspruch 1,
dadurch gekennzeichnet, daß das genannte spannungserniedrigende Bauteil ein Kondensator ist, der einem Verzögerungsglied zugeordnet ist, das an ein Triac angeschlossen ist, mit dem eine Spule in Serie geschaltet ist.

8. Vorrichtung nach Anspruch 1,
dadurch gekennzeichnet, daß das genannte spannungserniedrigende Bauteil von einem Widerstandsbauteil und einem Kondensator gebildet ist, die in Serie geschaltet sind.

9. Vorrichtung nach Anspruch 1,
dadurch gekennzeichnet, daß das genannte spannungserniedrigende Bauteil ein Autotransformator ist.

10. Vorrichtung nach einem der vorstehenden Ansprüche,
dadurch gekennzeichnet, daß der genannte Bogen im wesentlichen mit der Hälfte der Außenfläche der Röhre zusammenfällt.

## Claims

1. A device applicable to fluorescent tubes and tubular gas discharge lamps, capable of reducing energy consumption without modifying the luminous flux of these tubes, composed of a reflective shade which is constructed of treated aluminium, aluminium and/or plaster reticle, aluminium varnish and/or plaster reticle, aluminated plastic material and/or plaster reticle or equivalents, the minimum internal diameter of which coincides with the external diameter of the glass of the fluorescent tube, and which has a substantially arc-shaped cross-section, characterised in that a voltage reducing element provided with means for connection to the terminals (4) of the fluorescent tube (1) is incorporated into the shade (5).

2. A device according to Claim 1, characterised in that said shade (5) is incorporated into the glass of the fluorescent tube (1).

3. A device according to Claim 1, characterised in that said shade (5) coincides with the fluorescent tube and rests against the latter.

4. A device according to Claim 3, characterised in that said shade (5) is provided with fins for directing the luminous flux.

5. A device according to Claim 1, characterised in that said voltage reducing element is composed of a printed resistor made of metal or a resistive material.

6. A device according to Claim 5, characterised in that said resistive material is of the fired semiconductor resistor type.

7. A device according to Claim 1, characterised in that said voltage reducing element is a capacitor associated with a temporiser connected to a triac and a coil which are connected in series.

8. A device according to Claim 1, characterised in that said voltage reducing element is constituted by a resistive element and a capacitor connected in series.

9. A device according to Claim 1, characterised in that said voltage reducing element is an autotransformer.

10. A device according to any one of the preceding claims, characterised in that said arc coincides substantially with half of the outer surface of the tube.
